# FASCICULE DE BREVET EUROPEEN

(11) **EP 1 853 848 B1**
(45) Date de publication et mention de la délivrance du brevet: **10.09.2008**
(21) Numéro de dépôt: 06709513.3
(22) Date de dépôt: 14.02.2006
(51) Int. Cl.: F21V 11/16, F21V 17/00, F21V 23/06

(54) **PROJECTEUR DE VEHICULE AUTOMOBILE A OCCULTEUR ET BOITIER DE CONNEXION ELECTRIQUE**
KRAFTFAHRZEUGSCHEINWERFER MIT LICHTSCHUTZ UND ELEKTRISCHEM ANSCHLUSSKASTEN
MOTOR VEHICLE HEADLIGHT COMPRISING A LIGHT SHIELD AND AN ELECTRIC CONNECTION BOX

(30) Priorité: 15.02.2005 FR 0501501
(43) Date de publication de la demande: 14.11.2007
(73) Titulaire: Renault SAS, 92100 Boulogne Billancourt (FR)
(72) Inventeur: FRANTZ, Nicolas, F-75014 Paris (FR); TESSIER, Pascal, F-75014 Paris (FR)
(86) Numéro de dépôt international: PCT/FR2006/050134
(87) Numéro de publication internationale: WO 2006/087494

(56) Documents cités:
- EP-A- 0 905 441
- EP-A- 1 286 109
- FR-A- 2 767 377
- FR-A- 2 807 142
- FR-A- 2 836 984
- US-A- 5 111 368
- US-A- 5 879 073
- US-A- 6 072 277

## Description

L'invention concerne un projecteur de véhicule automobile pourvu d'un occulteur et d'un boîtier de connexion électrique amovible.

Plus particulièrement, l'invention concerne le maintien d'un occulteur et d'un boîtier de connexion dans un projecteur.

Le document EP 1 286 109 décrit un projecteur de véhicule automobile, comprenant un boîtier de projecteur dans lequel sont montés une lampe, un réflecteur, un occulteur fixé sur le réflecteur, et un boîtier de connexion électrique pour alimenter la lampe. Un support pour le boîtier de connexion électrique est fixé au moyen de vis sur l'arrière du réflecteur. Le culot de la lampe est pourvu d'une bague engagée dans un orifice correspondant du réflecteur lorsque la lampe est en place. La lampe est maintenue dans cette position par la force d'un ressort placé sur le support. Le boîtier de connexion est fixé par des vis sur le support. Un tel montage présente l'inconvénient de nécessiter de nombreuses pièces montées par vissages ainsi que le maintien de la lampe par un ressort, ce qui complique le montage et oblige l'opérateur à utiliser les dieux mains pour effectuer un changement de lampe ou de boîtier de connexion.

L'invention vise à pallier ces inconvénients en proposant un projecteur dans lequel le boîtier de connexion peut être monté de façon simple de manière à permettre un montage plus rapide.

Le brevet US 6072277, qui est considéré comme L'art antérieur le plus proche, décrit un projecteur de véhicule automobile selon le préambule de la revendication 1. L'objet de l'invention concerne un projecteur de véhicule automobile comprenant un boîtier de projecteur dans lequel sont montés une lampe, un réflecteur pourvu d'un orifice central pour le montage de la lampe, un occulteur présentant une partie occultrice entourant la lampe et solidaire d'un support, un boîtier de connexion électrique amovible apte à être connecté à la lampe pour la raccorder à un circuit électrique, et des moyens de blocage du boîtier de connexion, le support de l'occulteur étant pourvu de moyens de fixation destinés à être fixés sur la partie arrière du réflecteur caracterise en ce que les moyens de fixation sont aptes à cooperer avec les moyens de blocage du boîtier de connexion afin de maintenir rigidement ce dernier en position connectée.

Le maintien du boîtier en position connectée sur la lampe permet de maintenir celle-ci, sans nécessiter de moyens particuliers tels qu'un ressort.

Avantageusement, les moyens de fixation de l'occulteur coopèrent avec les moyens de blocage du boîtier de connexion afin de maintenir rigidement ce dernier en position connectée suivant la direction de l'axe de l'orifice du réflecteur. Un tel maintien assure une bonne connexion du boîtier sur la lampe et un maintien efficace de la lampe.

Avantageusement, la lampe du projecteur comprend une collerette de maintien en appui contre le bord arrière de l'orifice central du réflecteur, et les moyens de fixation de l'occulteur sont aptes à coopérer avec la collerette afin de maintenir la lampe dans l'orifice du réflecteur lorsque le boîtier de connexion est déconnecté de la lampe. Ainsi, la lampe est maintenue en place même lorsque le boîtier n'est pas connecté.

Avantageusement, les moyens de fixation de l'occulteur et les moyens de blocage du boîtier coopèrent par encliquetage. Un montage et un démontage faciles et rapides du boîtier et de la lampe sont ainsi obtenus car il n'est plus nécessaire de visser et dévisser des vis.

Dans un mode de réalisation particulier, les moyens de fixation de l'occulteur comprennent au moins une patte de fixation conformée de manière à traverser l'orifice central du réflecteur sensiblement parallèlement à l'axe dudit orifice, la patte étant repliée sur elle-même de manière à former un pli s'étendant suivant une direction radiale de l'orifice et apte à être fixé sur l'arrière du réflecteur, l'extrémité de la patte faisant saillie radialement vers l'intérieur de l'orifice et étant apte à coopérer avec la collerette de la lampe ou les moyens de blocage du boîtier de connexion.

La même patte sert ainsi au maintien de la lampe en l'absence du boîtier et au maintien du boîtier lorsqu'il est connecté à la lampe.

Avantageusement, l'extrémité de la patte de fixation de l'occulter est repliée sensiblement parallèlement à l'axe de l'orifice du réflecteur en direction de la partie occultrice de l'occulteur.

Avantageusement, la patte de fixation de l'occulteur est fixée par vissage ou rivetage sur le réflecteur. Lorsqu'une seule patte est prévue, seule une vis doit alors être vissée, ce qui permet de fixer rapidement l'occulteur.

Avantageusement, les moyens de fixation sont formés d'une pièce avec l'occulteur.

Avantageusement, les moyens de blocage du boîtier de connexion électrique comprennent au moins une patte de maintien s'étendant sensiblement parallèlement à l'axe de l'orifice du réflecteur et au moins un ressort disposé sur sa face destinée à être connectée à la lampe, et la patte de maintien et l'extrémité de la patte de fixation de l'occulteur sont conformées de manière à coopérer afin de bloquer le déplacement du boîtier suivant la direction axiale de l'orifice lorsque le boîtier est connecté à la lampe, le ressort étant comprimé entre le boîtier et la collerette de la lampe.

Avantageusement, la patte de maintien du boîtier est pourvue d'un poussoir latéral permettant de pousser la patte de maintien radialement en direction de l'axe de l'orifice du réflecteur afin de dégager la patte de maintien de la patte de fixation de l'occulteur. Il est alors très facile de déconnecter le boîtier d'une seule main afin d'accéder à la lampe, par exemple pour la changer.

L'invention est maintenant décrite en référence aux dessins annexés, non limitatifs, dans lesquels :
- la figure 1 est une vue en coupe des éléments d'un projecteur selon l'invention, le boîtier étant connecté sur la lampe ;
- la figure 2 est une vue en coupe similaire à la figure 1, le boîtier n'étant pas encore connecté sur la lampe.

La figure 1 représente en coupe un réflecteur 1, un occulteur 2, une lampe 3 et un boîtier de connexion électrique 4 destiné à raccorder la lampe à un circuit électrique non représenté. Ces éléments sont situés à l'intérieur du boîtier d'un projecteur de véhicule automobile non représenté.

De manière conventionnelle, le réflecteur 1 est fixé à l'intérieur du boîtier de projecteur de manière réglable. Le réflecteur présente une forme parabolique pourvue d'un orifice central 5 destiné à recevoir la lampe 3.

La lampe 3 présente une partie de support 6 pourvue d'une collerette 7 destinée à venir en appui contre la face arrière du réflecteur 1, sur le bord de l'orifice central 5, tel que visible sur les figures.

Dans la présente demande, la face arrière des différents éléments est celle dirigée vers le boîtier de connexion 4 (c'est-à-dire vers la droite des figures), la face avant étant située du côté de la lampe (vers la gauche des figures).

La lampe présente sur la face arrière de son support 6 des fiches 8 de connexion électrique au boîtier de connexion 4.

L'occulteur 2 présente une partie occultrice 2a entourant la lampe solidaire d'un support 2b. La partie occultrice 2a, sensiblement conique, est placée autour de la lampe 3.

Le boîtier de connexion 4 présente sur sa face avant 4a destinée à être raccordée à la lampe, des orifices (non représentés) destinés à recevoir les fiches 8 de la lampe. Il peut ainsi être facilement branché et débranché de la lampe.

Selon l'invention, le support 2b de l'occulteur est pourvu de moyens de fixation destinés à être fixés sur la partie arrière du réflecteur et aptes à coopérer avec des moyens de blocage du boîtier de connexion afin de maintenir rigidement ce dernier en position connectée. De préférence, cette coopération permet de maintenir rigidement ce dernier en position connectée suivant la direction de l'axe X de l'orifice 5 du réflecteur 1.

Dans l'exemple représenté, les moyens de fixation de l'occulteur comprennent une patte de fixation 9, conformée de manière à traverser l'orifice central 5 du réflecteur sensiblement parallèlement à l'axe X dudit orifice. La patte 9 est solidaire de la partie occultrice 2a, et son extrémité distale de la partie 2a est repliée sur elle-même de manière à former un pli 9b (figure 2) s'étendant suivant une direction radiale de l'orifice 5 et apte à être fixé sur l'arrière du réflecteur 1. A cet effet, un orifice est prévu traversant le pli afin de fixer la patte au moyen d'une vis 10, ou d'un rivet, sur l'arrière du réflecteur. Afin de permettre le passage de la patte 9 sans gêner le montage de la lampe, l'orifice 5 du réflecteur présente une fente dans laquelle est logée la patte. De cette manière, le diamètre de l'orifice 5 n'est pas réduit.

L'extrémité libre 9a de la patte fait saillie radialement vers l'intérieur de l'orifice 5 (en direction de l'axe X) et est apte à coopérer avec la collerette 7 de la lampe ou les moyens de blocage du boîtier de connexion. A cet effet, elle est, de préférence, repliée sensiblement parallèlement à l'axe X de l'orifice du réflecteur en direction de la partie occultrice 2a de l'occulteur.

Afin de simplifier la réalisation de l'occulteur, la patte 9 est de préférence réalisée d'une pièce avec le support 2b et la partie occultrice 2a de l'occulteur, tel que représenté sur les figures.

Le boîtier de connexion 4 est pourvu de moyens de blocage comprenant une patte de maintien 11 s'étendant sensiblement parallèlement à l'axe X de l'orifice du réflecteur et au moins un ressort 12 (représenté uniquement figure 2) disposé sur sa face avant 4a destinée à être connectée à la lampe.

La patte de maintien 11 et l'extrémité 9a de la patte de fixation l'occulteur sont conformées de manière à coopérer afin de bloquer le déplacement du boîtier suivant la direction axiale de l'orifice lorsque le boîtier 4 est connecté à la lampe. A cet effet, la patte de maintien s'étend sensiblement parallèlement à l'axe X de l'orifice central 5 du réflecteur et fait saillie de la face avant 4a du boîtier de connexion vers l'avant. L'extrémité de cette patte est repliée radialement vers l'extérieur, afin de venir en prise avec l'extrémité 9a de la patte de fixation de l'occulteur.

Le ressort 12 est alors comprimé entre le boîtier 4 et la collerette 7 de la lampe. De préférence, deux ressorts 12 sont prévus de part et d'autre du boîtier 4.

Dans l'exemple, la patte de maintien 11 du boîtier est pourvue d'un poussoir latéral 13 s'étendant sensiblement parallèlement à la patte 11. Ce poussoir 13 permet de pousser la patte de maintien 11 radialement en direction de l'axe X de l'orifice du réflecteur afin de la dégager de l'extrémité 9a de la patte de fixation de l'occulteur. Le boîtier peut ainsi aisément être déconnecté d'une seule main.

Lorsque le boîtier de connexion n'est pas encore raccordé à la lampe 3, tel que représenté sur la figure 2, l'extrémité 9a de la patte de fixation vient en prise avec la collerette 7 de la lampe 3, de sorte que celle-ci est maintenue en place malgré l'absence du boîtier 4. Il n'est ainsi pas nécessaire de prévoir un ressort spécifique pour maintenir la lampe.

Bien entendu, d'autres modes de réalisation des moyens de fixation et de blocage peuvent être envisagés. Par exemple, on peut prévoir deux pattes de maintien 11 du boîtier 4 coopérant chacune avec une patte de fixation 9 de l'occulteur. En disposant ces pattes symétriquement, la mise en place du boîtier 4 reste simple et rapide et réalisable d'une seule main.

## Revendications

1. Projecteur de véhicule automobile comprenant un boîtier de projecteur dans lequel sont montés une lampe (3), un réflecteur (1) pourvu d'un orifice central (5) pour le montage de la lampe, un occulteur (2) présentant une partie occultrice (2a) entourant la lampe et solidaire d'un support (2b), un boîtier de connexion électrique (4) amovible apte à être connecté à la lampe pour la raccorder à un circuit électrique, et des moyens de blocage (II) du boîtier de connexion (4),> le support (2b) de l'occulteur étant pourvu de moyens de fixation (9) destinés, à être fixés sur la partie arrière du réflecteur, **caracterisé en ce que** lesdits moyens de fixation (9) sont aptes à coopérer avec les dits moyens de blocage (11) du boîtier de connexion afin de maintenir rigidement ce dernier en position connectée.

2. Projecteur selon la revendication 1, dans lequel les moyens de fixation de l'occulteur coopèrent avec les moyens de blocage du boîtier de connexion afin de maintenir rigidement ce dernier en position connectée suivant la direction de l'axe (X) de l'orifice (5) du réflecteur.

3. Projecteur selon la revendication 1 ou 2, dans lequel la lampe comprend une collerette (7) de maintien en appui contre le bord arrière de l'orifice central (5) du réflecteur, et dans lequel les moyens de fixation (9) de l'occulteur sont aptes à coopérer avec la collerette (7) afin de maintenir la lampe (3) dans l'orifice (5) du réflecteur lorsque le boîtier de connexion (4) est déconnecté de la lampe.

4. Projecteur selon l'une des revendications 1 à 3, dans lequel les moyens de fixation de l'occulteur et les moyens de blocage du boîtier coopèrent par encliquetage.

5. Projecteur selon l'une des revendications 1 à 4, dans lequel les moyens de fixation de l'occulteur comprennent au moins une patte de fixation (9) conformée de manière à traverser l'orifice central (5) du réflecteur sensiblement parallèlement à l'axe dudit orifice, la patte étant repliée sur elle-même de manière à former un pli (9b) s'étendant suivant une direction radiale de l'orifice (5) et apte à être fixé sur l'arrière du réflecteur, l'extrémité (9a) de la patte faisant saillie radialement vers l'intérieur de l'orifice (5) et étant apte à coopérer avec la collerette (7) de la lampe ou les moyens de blocage (11) du boîtier de connexion.

6. Projecteur selon la revendication 5, dans lequel l'extrémité (9a) de la patte de fixation de l'occulteur est repliée sensiblement parallèlement à l'axe (X) de l'orifice du réflecteur en direction de la partie occultrice (2a) de l'occulteur.

7. Projecteur selon la revendication 5 ou 6, dans lequel la patte de fixation (9) de l'occulteur est fixée par vissage ou rivetage sur le réflecteur.

8. Projecteur selon l'une des revendications 5 à 7, dans lequel les moyens de fixation sont formés d'une pièce avec l'occulteur.

9. Projecteur selon l'une des revendications 5 à 8, dans lequel les moyens de blocage du boîtier de connexion électrique comprennent au moins une patte de maintien (11) s'étendant sensiblement parallèlement à l'axe (X) de l'orifice du réflecteur et au moins un ressort (12) disposé sur sa face (4a) destinée à être connectée à la lampe, et dans lequel la patte de maintien (11) et l'extrémité (9a) de la patte de fixation de l'occulteur sont conformées de manière à coopérer afin de bloquer le déplacement du boîtier (4) suivant la direction axiale (X) de l'orifice lorsque le boîtier est connecté à la lampe, le ressort (12) étant comprimé entre le boîtier (4) et la collerette (7) de la lampe.

10. Projecteur selon la revendication 9, dans lequel la patte de maintien (11) du boîtier est pourvue d'un poussoir latéral (13) permettant de pousser la patte de maintien radialement en direction de l'axe (X) de l'orifice du réflecteur afin de dégager la patte de maintien (11) de la patte de fixation (9) de l'occulteur.

## Claims

1. Motor vehicle headlight comprising a headlight unit in which there are mounted a bulb (3), a reflector (1) provided with a central hole (5) in which to mount the bulb, a light shield (2) that has a shielding part (2a) surrounding the bulb and is secured to a support (2b), a removable electric connecting unit (4) that can be connected to the bulb in order to connect it to an electric circuit, and immobilizing means (11) of immobilizing the connecting unit (4), the light shield support (2b) being provided with fasteners (9) intended to be fastened to the rear part of the reflector, **characterized in that** the said fasteners (9) are capable of collaborating with the said immobilizing means (11) of immobilizing the connecting unit so as rigidly to hold the latter in the connected position.

2. Headlight according to Claim 1, in which the light shield fasteners collaborate with the means of immobilizing the connecting unit so as rigidly to hold the latter in the connected position in the direction of the axis (X) of the hole (5) in the reflector.

3. Headlight according to Claim 1 or 2, in which the bulb comprises a flange (7) to be kept pressed against the rear edge of the central hole (5) in the reflector, and in which the light shield fasteners (9) are able to collaborate with the flange (7) in such a way as to hold the bulb (3) in the hole (5) in the reflector when the connecting unit (4) is disconnected from the bulb.

4. Headlight according to one of Claims 1 to 3, in which the light shield fasteners and the means of immobilizing the unit collaborate by clipping together.

5. Headlamp according to one of Claims 1 to 4, in which the light shield fasteners comprise at least one fixing tab (9) shaped in such a way as to pass through the central hole (5) in the reflector substantially parallel to the axis of the said hole, the tab being bent over on itself to form a bend (9b) running in a radial direction of the hole (5) and able to be fastened to the rear of the reflector, the end (9a) of the tab projecting radially towards the inside of the hole (5) and being able to collaborate with the flange (7) of the bulb or the means (11) of immobilizing the connecting unit.

6. Headlight according to Claim 5, in which the end (9a) of the light shield fixing tab is bent over substantially parallel to the axis (X) of the hole in the reflector towards the shielding part (2a) of the light shield.

7. Headlight according to Claim 5 or 6, in which the light shield fixing tab (9) is fixed to the reflector by screwing or riveting.

8. Headlight according to one of Claims 5 to 7, in which the fasteners are formed as one piece with the light shield.

9. Headlamp according to one of Claims 5 to 8, in which the means of immobilizing the electric connecting unit comprise at least one retaining tab (11) extending substantially parallel to the axis (X) of the hole in the reflector and at least one spring (12) positioned on its face (4a) that is intended to be connected to the bulb, and in which the retaining tab (11) and the end (9a) of the light shield fixing tab are shaped in such a way as to collaborate in order to immobilize the unit (4) in terms of movement in the axial direction (X) of the hole when the unit is connected to the bulb, the spring (12) being compressed between the unit (4) and the flange (7) of the bulb.

10. Headlight according to Claim 9, in which the unit retaining tab (11) is provided with a lateral pushbutton (13) so that the retaining tab can be pushed radially towards the axis (X) of the hole in the reflector so as to disengage the retaining tab (11) from the light shield fixing tab (9).

## Patentansprüche

1. Kraftfahrzeugscheinwerfer, mit einem Scheinwerfergehäuse, in dem eine Lampe (3), ein Reflektor (1), der mit einer mittigen Öffnung (5) für die Montage der Lampe versehen ist, eine Abschattungseinrichtung (2), die ein Abschattungsteil (2a) aufweist, das die Lampe umgibt und mit einem Träger (2b) verbunden ist, ein abnehmbares Gehäuse (4) für den elektrischen Anschluss, das mit der Lampe verbunden werden kann, um sie mit einer elektrischen Schaltung zu verbinden, und Mittel (11) zum Blockieren des Anschlussgehäuses (4) montiert sind, wobei der Träger (2b) der Abschattungseinrichtung mit Befestigungsmitteln (9) versehen ist, die dazu vorgesehen sind, an dem hinteren Teil des Reflektors befestigt zu werden, **dadurch gekennzeichnet, dass** die Befestigungsmittel (9) dazu ausgelegt sind, mit den Blockiermitteln (11) des Anschlussgehäuses zusammenzuwirken, um dieses Letztere in der verbundenen Position starr zu halten.

2. Scheinwerfer nach Anspruch 1, wobei die Mittel zum Befestigen der Abschattungseinrichtung mit den Blockiermitteln des Anschlussgehäuses zusammenwirken, um dieses Letztere in der verbundenen Position in Richtung der Achse (X) der Öffnung (5) des Reflektors starr zu halten.

3. Scheinwerfer nach Anspruch 1 oder 2, wobei die Lampe einen Halteflansch (7) aufweist, der sich am hinteren Rand der mittigen Öffnung (5) des Reflektors abstützt, und wobei die Mittel (9) für die Befestigung der Abschattungseinrichtung dazu ausgelegt sind, mit dem Flansch (7) zusammenzuwirken, um die Lampe (3) in der Öffnung (5) des Reflektors zu halten, wenn das Anschlussgehäuse (4) von der Lampe getrennt ist.

4. Scheinwerfer nach einem der Ansprüche 1 bis 3, wobei die Mittel zum Befestigen der Abschattungseinrichtung und die Mittel zum Blockieren des Gehäuses durch Einrasten zusammenwirken.

5. Scheinwerfer nach einem der Ansprüche 1 bis 4, wobei die Mittel zum Befestigen der Abschattungseinrichtung wenigstens einen Befestigungsansatz (9) enthalten, der so angepasst ist, dass er durch die mittige Öffnung (5) des Reflektors im Wesentlichen parallel zur Achse dieser Öffnung verläuft, wobei der Ansatz auf sich selbst umgebogen ist, um einen Falz (9b) zu bilden, der sich in einer radialen Richtung der Öffnung (5) erstreckt und an der Rückseite des Reflektors befestigt werden kann, wobei das Ende (9a) des Ansatzes radial in die Öffnung (5) vorsteht und dazu ausgelegt ist, mit dem Flansch (7) der Lampe oder mit den Mitteln (11) zum Blockieren des Anschlussgehäuses zusammenzuwirken.

6. Scheinwerfer nach Anspruch 5, wobei das Ende (9a) des Befestigungsansatzes der Abschattungseinrichtung im Wesentlichen parallel zur Achse (X) der Öffnung des Reflektors in Richtung des Abschattungsteils (2a) der Abschattungseinrichtung umgebogen ist.

7. Scheinwerfer nach Anspruch 5 oder 6, wobei der Befestigungsansatz (9) der Abschattungseinrichtung durch Verschrauben oder Vernieten an dem Reflektor befestigt ist.

8. Scheinwerfer nach einem der Ansprüche 5 bis 7, wobei die Befestigungsmittel mit der Abschattungseinrichtung einteilig ausgebildet sind.

9. Scheinwerfer nach einem der Ansprüche 5 bis 8, wobei die Blockiermittel des Gehäuses für den elektrischen Anschluss wenigstens einen Halteansatz (11) enthalten, der sich im Wesentlichen parallel zur Achse (X) der Öffnung des Reflektors erstreckt, und wenigstens eine Feder (12) enthalten, die an dessen Fläche (4a) angeordnet ist, die dazu vorgesehen ist, mit der Lampe verbunden zu werden, wobei der Halteansatz (11) und das Ende (9a) des Befestigungsansatzes der Abschattungseinrichtung in der Weise angepasst sind, dass sie zusammenwirken, um die Verlagerung des Gehäuses (4) in der axialen Richtung (X) der Öffnung zu blockieren, wenn das Gehäuse mit der Lampe verbunden ist, wobei die Feder (12) zwischen dem Gehäuse (4) und dem Flansch (7) der Lampe komprimiert ist.

10. Scheinwerfer nach Anspruch 9, wobei der Halteansatz (11) des Gehäuses mit einem seitlichen Drücker (13) versehen ist, der ermöglicht, den Halteansatz radial in Richtung der Achse (X) der Öffnung des Reflektors zu drücken, um den Halteansatz (11) von dem Befestigungsansatz (9) der Abschattungseinrichtung zu lösen.
